# EUROPÄISCHE PATENTSCHRIFT

(11) **EP 3 179 169 B1**
(45) Veröffentlichungstag und Bekanntmachung des Hinweises auf die Patenterteilung: **31.01.2018**
(21) Anmeldenummer: 16202400.4
(22) Anmeldetag: 06.12.2016
(51) Int. Cl.: F23R 3/50, F23R 3/60

(54) **VERFAHREN ZUR MONTAGE EINER BRENNKAMMER EINES GASTURBINENTRIEBWERKS**
METHOD FOR MOUNTING A COMBUSTION CHAMBER OF A GAS TURBINE ENGINE
PROCÉDÉ DE MONTAGE D'UNE CHAMBRE DE COMBUSTION D'UNE TURBINE À GAZ

(30) Priorität: 11.12.2015 DE 102015224990
(43) Veröffentlichungstag der Anmeldung: 14.06.2017
(73) Patentinhaber: Rolls-Royce Deutschland Ltd & Co KG, 15827 Blankenfelde-Mahlow (DE)
(72) Erfinder: CLEMEN, Dr.-Ing. Carsten, 15749 Mittenwalde (DE); HEINZE, Dr. Kay, 14974 Ludwigsfelde (DE); HERZOG, Volker, 15738 Zeuthen (DE)
(74) Vertreter: Hoefer & Partner Patentanwälte mbB

(56) Entgegenhaltungen:
- US-A1- 2008 010 997
- US-A1- 2009 293 487
- US-A1- 2013 192 262
- US-B1- 6 449 952

## Beschreibung

Die Erfindung bezieht sich auf ein Verfahren zur Montage einer Brennkammer eines Gasturbinentriebwerks gemäß den Merkmalen des Oberbegriffs des Anspruchs 1.

Im Einzelnen bezieht sich die Erfindung auf ein Verfahren, bei welchem eine Brennkammer, insbesondere eine Ringbrennkammer eines Gasturbinentriebwerks montiert wird. Dabei werden eine äußere und eine innere ringförmige Brennkammerwand in üblicher Weise gefertigt, beispielsweise aus Blechmaterialien. Die äußere und die innere Brennkammerwand können einwandig ausgebildet sein. Es ist jedoch auch möglich, diese doppelwandig auszubilden und auf der jeweiligen Innenseite mit Schindeln oder ähnlichen Bauelementen zu versehen.

Eine Brennkammer eines Gasturbinentriebwerks weist eine ebenfalls ringförmige Kopfplatte auf, welche mit Ausnehmungen versehen ist, durch welche Brenner durchgeführt werden. Die Kopfplatte wird mit der äußeren und der inneren Brennkammerwand verbunden, um somit die Grundelemente der Brennkammer zu montieren. Nachfolgend wird ein Brennkammerkopf an der Kopfplatte, der äußeren Brennkammerwand oder der inneren Brennkammerwand befestigt.

Der Stand der Technik zeigt hierzu unterschiedliche Ausgestaltungsvarianten. Diese sind beispielsweise in den US-Patenten US 6,449,952 B1 und 7,765,809 B2 erläutert. US 6,449,952 B1 offenbart ein Verfahren zur Montage einer Brennkammer eines Gasturbinentriebwerks gemäß dem Oberbegriff von Anspruch 1. Wie in den Fig. 2 bis 5 gezeigt, erfolgt beim Stand der Technik die Montage so, dass zunächst eine äußere ringförmige Brennkammerwand 29 und eine innere, ringförmige Brennkammerwand 30 bereitgestellt werden, diese sind als Blechteile ausgebildet. Am einströmseitigen Ende ist eine bevorzugterweise ebenfalls aus Blech hergestellte Kopfplatte 31 angeordnet.

Die äußere Brennkammerwand 29 weist einen äußeren Flansch 41 auf, während die innere Brennkammwand 30 mit einem inneren Flansch 42 versehen ist. Die Flansche sind zur Längserstreckung der äußeren bzw. der inneren Brennkammerwand 29, 30 in einem Winkel angeordnet, um parallel zur Triebwerksachse 1 ausgerichtet zu sein. Erfindungsgemäß ist der Winkel zwischen dem äußeren Flansch 41 und der äußeren Brennkammwand 29 bzw. dem inneren Flansch 42 und der inneren Brennkammer 30 nicht erforderlich.

Die Fig. 3 zeigt eine Draufsicht auf einen Teilbereich einer vollständig montierten Brennkammer gemäß dem Stand der Technik. In Fig. 2 ist eine Schnittansicht gemäß Schnitt A dargestellt. Dabei ist ersichtlich, dass die Kopfplatte 31 mit einem äußeren Flansch 43 und einem inneren Flansch 44 versehen ist. Diese beiden Flansche 43 und 44 erstrecken sich in montiertem Zustand parallel zu den Flanschen 41 und 42 der äußeren bzw. der inneren Brennkammerwand.

Weiterhin zeigt die Fig. 2 einen bevorzugterweise aus einem Blechmaterial geformten Brennkammerkopf 32, welcher mit einem äußeren Flansch 45 und einem inneren Flansch 46 versehen ist. Diese Flansche sind im montierten Zustand parallel zu den Flanschen 41 bis 44 ausgerichtet und werden mittels Schraubenbolzen 34 und Muttern 35 zusammen mit den Flanschen der äußeren Brennkammerwand 29 und der inneren Brennkammerwand 30 sowie der Kopfplatte 31 verschraubt. Die Verschraubung erfolgt dabei so, dass die Mittelachsen der Schraubenbolzen sich in einer Radialebene erstrecken, welche radial zur Triebwerksachse 1 ausgerichtet ist. Somit bilden die Flansche 41 bis 46 jeweils Zylinderflächen aus, um eine einfache Montage zu ermöglichen und um durch geringe Toleranzen Leckagen zu vermeiden.

Wie in den Fig. 2, 4 und 5 dargestellt, sind an der zum Innenraum der Brennkammer weisenden Seite der Kopfplatte 31 Hitzeschilder 38 montiert. Die Zahl der Hitzeschilder ist üblicherweise identisch mit der Anzahl der Treibstoffdüsen (nicht dargestellt). Die Verschraubung der Hitzeschilder 38 erfolgt mittels Gewindebolzen 39 und Muttern 40. Die Hitzeschilder werden vor der Montage der Kopfplatte 31 mit dieser verschraubt.

Die Fig. 2 zeigt somit gemäß Schnitt A von Fig. 3 einen fertig montierten Zustand mit einer Vielzahl von um den Umfang angeordneten Schraubenbolzen 34 und Muttern 35. Das Aufschrauben der Muttern 35 erfolgt durch nicht dargestellte Montageöffnungen des Brennkammerkopfes 32.

Die Fig. 3 zeigt eine Draufsicht, bei welcher ein Teilbereich der äußeren Brennkammerwand 29 dargestellt ist. Im montierten Zustand ergibt sich in der Draufsicht ein Blick auf den äußeren Flansch 45 des Brennkammerkopfes 32.

Wie sich bei dem Schnitt B gemäß Fig. 3 ergibt, weist der Flansch 45 des Brennkammerkopfes 32 am Umfang verteilt Ausnehmungen 47 auf. Diese dienen der Montage, so wie dies nachfolgend in Verbindung mit den Fig. 4 und 5 beschrieben wird.

Die Fig. 4 und 5 zeigen jeweils Schnitte B gemäß Fig. 3. Dabei ist in Fig. 4 der Brennkammerkopf 32 noch nicht montiert. Die Fig. 4 zeigt, dass die Montage dadurch erfolgt, dass zunächst am Umfang in den Bereichen, in denen der äußere Flansch 45 bzw. der innere Flansch 46 des Brennkammerkopfes mit der Aussparung 47 versehen sind, Gewindebolzen 48 und Muttern 49 verwendet werden, um die Flansche 41 und 42 der äußeren 29 und der inneren 30 Brennkammerwand miteinander zu verbinden. Diese Verbindung erfolgt, um die Brennkammerwände 29 und 30 sowie die Kopfplatte 31 zueinander ausrichten und positionieren zu können. Am Umfang sind einige der Aussparungen 47 an dem Brennkammerkopf 32 vorgesehen. Entsprechend der Zahl der Aussparungen 47 ergibt sich die Anzahl der zu verwendenden Gewindebolzen 48 bzw. Muttern 49.

Nachfolgend wird, wie in Fig. 5 gezeigt, der Brennkammerkopf 32 aufgeschoben, wobei die Aussparungen 47 so positioniert werden, dass sie mit dem Gewindebolzen 48 bzw. den Muttern 49 übereinstimmen. Hierbei ist es erforderlich, dass der Brennkammerkopf 32 sehr präzise gefertigt und bei der Montage positioniert werden muss, um Kollisionen mit den Gewindebolzen 48 zu verhindern.

Nachfolgend erfolgt eine Verschraubung der äußeren und inneren Flansche 45, 46 des Brennkammerkopfes 32 mit den Flanschen 41 bis 44 der Brennkammerwände 29, 30 und der Kopfplatte 31.

Es ergibt sich somit eine sehr arbeitsintensive Montage, welche mit hoher Präzision durchgeführt werden muss. Ein weiterer, wesentlicher Nachteil besteht darin, dass es erforderlich ist, an den Flanschen 45 und 46 des Brennkammerkopfes 32 um den Umfang verteilt eine Vielzahl von Aussparungen 47 vorzusehen. Dies führt zu einem fertigungstechnischen Aufwand, der mit Kosten verbunden ist. US 2013/0192262 A1 offenbart eine Brennkammer eines Gasturbinentriebwerks in der die Brennkammerwände, die Kopfplatte und der Brennkammerkopf entweder mit Niete oder mit Schrauben verbunden werden. Der Erfindung liegt die Aufgabe zugrunde, ein Verfahren der eingangs genannten Art zu schaffen, welches bei einfachem Aufbau und einfacher, kostengünstiger Durchführbarkeit eine betriebssichere Montage der Brennkammer ermöglicht.

Erfindungsgemäß wird die Aufgabe durch die Merkmalskombination des Anspruchs 1 gelöst, die Unteransprüche zeigen weitere vorteilhafte Ausgestaltungen der Erfindung. Erfindungsgemäß ist somit vorgesehen, dass die Kopfplatte mittels am Umfang verteilt angeordneter Niete mit der äußeren Brennkammerwand und der inneren Brennkammerwand verbunden wird. Die Niete dienen somit dazu, eine vorläufige Montage auf einfache und schnelle Weise sicherzustellen. Es sind nicht, wie beim Stand der Technik erforderlich, zusätzliche Verschraubungen nötig, die montiert und gesichert werden müssten. Vielmehr sind die Niete selbst ausreichend, um eine Vormontage der äußeren und der inneren Brennkammerwand und des Brennkammerkopfes zu gewährleisten. Nach der Vormontage und der Verbindung mittels der Niete wird der Brennkammerkopf in Position gebracht und in üblicher Weise mittels Schraubenbolzen und Muttern mit der vormontierten Anordnung aus äußerer Brennkammerwand, innerer Brennkammerwand und Kopfplatte verbunden. Hierbei kann eine übliche Verschraubung verwendet werden, welche dazu dient, die einzelnen Flansche der Brennkammerwände, der Kopfplatte und des Brennkammerkopfes betriebssicher zu verspannen. Dies kann in üblicher Weise durch Montageöffnungen in dem Brennkammerkopf erfolgen.

Erfindungsgemäß ist es somit nicht erforderlich, an dem Brennkammerkopf bzw. seinen Flanschen Ausnehmungen oder Aussparungen vorzusehen, welche, wie beim Stand der Technik, dazu dienen, die Bolzenverbindungen auszusparen oder zu umgehen, mit denen die Brennkammerwände und die Kopfplatte vorab vormontiert wurden.

Erfindungsgemäß ist es somit möglich, die vier Hauptgruppen von Bauteilen einer Brennkammer eines Gasturbinentriebwerks, nämlich eine äußere und eine innere Brennkammerwand, eine Kopfplatte sowie einen Brennkammerkopf passgenau und effektiv zu montieren. Hierbei erfolgt eine Vormontage der Kopfplatte und der inneren und äußeren Brennkammerwände mittels Nieten. Dadurch liegt vor der Verschraubung des Brennkammerkopfs an die vormontierte Baugruppe eine in sich stabile Anordnung vor. Durch das Vorsehen der Nietverbindung zwischen der inneren und äußeren Brennkammerwand und der Kopfplatte kann eine präzise Verbindung erreicht werden, wobei insbesondere keine thermische Belastung der Bauteile erfolgt, welche beispielsweise bei Schweißverfahren auftritt. Ferner ist eine Nietverbindung einfacher und dauerhafter als eine Verschraubung, welche hinsichtlich des aufzubringenden Drehmoments zudem Fehler beinhalten kann und im Übrigen auch ein Gesamtgewicht der Brennkammer erhöht. Im Gegensatz zu einer Schweißverbindung führt das Vorsehen einer Nietverbindung zu einer dauerhaften Verbindung ohne Beeinträchtigung der metallurgischen Umgebung, wie dies bei einem Schweißverfahren der Fall wäre. Auch ermöglicht die Nietverbindung das Vermeiden eines thermischen Verzugs der Bauteile, wie dies bei einer Schweißverbindung auftreten kann. Somit kann erfindungsgemäß gezielt durch die Kombination des Vorsehens von Nietverbindungen für eine vormontierte Baugruppe und des abschließenden Verschraubungsvorgangs des Brennkammerkopfes eine einfach und kostengünstig montierbare Brennkammer bereit gestellt werden, welche zudem zusätzlich eine Gewichtsoptimierung ermöglicht, da die Nietverbindungen ein deutlich geringeres Gewicht als Verschraubungsverbindungen aufweisen. Auch fertigungstechnisch ergeben sich durch die Nietverbindungen Vorteile.

Besonders günstig ist es, wenn die äußere Brennkammerwand, die innere Brennkammerwand und die Kopfplatte vor der Montage mit einer Vielzahl von um den Umfang verteilt angeordneter, im montierten Zustand miteinander fluchtender Nietausnehmungen versehen werden. Diese Nietausnehmungen können geringfügig anders ausgebildet sein, als die Ausnehmungen zur Durchführung der Gewindebolzen. So ist es beispielsweise möglich, die Nietausnehmungen mit einem geringeren Durchmesser zu versehen, da die zur Vormontage benötigten Niete nicht denselben Durchmesser aufweisen müssen, wie die Gewindebolzen.

Die Nietausnehmungen können erfindungsgemäß als kreisrunde Löcher oder auch als Langlöcher ausgebildet werden. Hierdurch ist es auf einfache Weise möglich, eine Zuordnung, Vormontage und/oder Justierung der äußeren Brennkammerwand, der inneren Brennkammerwand und der Kopfplatte vorzunehmen. Die Nietausnehmungen können beispielsweise mit einer Senkung versehen sein, um Senkniete einzubringen, deren Köpfe an der Außenumfangsfläche der Flansche der Brennkammerwände und/oder der Kopfplatte nicht überstehen.

In besonders günstiger Ausgestaltung der Erfindung ist vorgesehen, dass eine Vernietung zum Zwecke der Vormontage nur an einigen der am Umfang vorgesehenen Nietausnehmungen erfolgt. So ist es beispielsweise möglich, nur drei Vernietungen vorzusehen, die gleichmäßig um den Umfang verteilt angeordnet sind, beispielsweise in einem Abstand von 120°. Die weiteren Nietausnehmungen verbleiben dabei ungenutzt. Dies hat den Vorteil, dass bei einer möglichen Demontage die zur Vormontage verwendeten Niete ausgebohrt werden können, um die Demontage der äußeren und der inneren Brennkammerwand und der Kopfplatte zu ermöglichen. Für eine erneute Montage und eine damit verbundene Vernietung können dann einige der restlichen Nietausnehmungen verwendet werden. Erfindungsgemäß wird somit zur Vormontage eine Vernietung an mindestens drei Stellen am Umfang vorgenommen. Die Zahl dieser Vernietungen hängt auch von der Stabilität der äußeren und der inneren Brennkammerwand und der Kopfplatte sowie der Dimensionierung der Brennkammer ab.

Die erfindungsgemäß vorgesehenen Nietausnehmungen werden somit gemäß dem erfindungsgemäßen Verfahren zusätzlich zu den Ausnehmungen eingebracht, mittels derer im fertig montierten Zustand der Brennkammerkopf verschraubt wird. Dabei kann es besonders vorteilhaft sein, wenn diese Schraubausnehmungen und die Nietausnehmungen alternierend angebracht werden.

Der Brennkammerkopf wird erfindungsgemäß bevorzugterweise mit einer Vielzahl von Schraubausnehmungen versehen, die an dem äußeren und dem inneren Flansch des Brennkammerkopfes angeordnet sind. Diese Schraubausnehmungen sind so angeordnet und dimensioniert, dass sie mit Schraubausnehmungen der Brennkammerwände und der Kopfplatte fluchten, sodass bei aufgeschobenem Brennkammerkopf die übliche Verschraubung erfolgen kann.

Im Folgenden wird die Erfindung anhand eines Ausführungsbeispiels in Verbindung mit der Zeichnung beschrieben. Dabei zeigt:
- Fig. 1: eine schematische Darstellung eines Gasturbinentriebwerks gemäß der vorliegenden Erfindung,
- Fig. 2: eine vereinfachte Schnittansicht eines vorderen Bereichs einer fertig montierten Brennkammer gemäß dem Stand der Technik,
- Fig. 3: eine Draufsicht auf die Anordnung gemäß Fig. 2, welche dem Schnitt A entspricht,
- Fig. 4: eine vereinfachte Schnittansicht gemäß Schnitt B von Fig. 3 im vormontierten Zustand gemäß dem Stand der Technik,
- Fig. 5: eine Schnittansicht im fertig montierten Zustand gemäß Schnitt B von Fig. 3 gemäß dem Stand der Technik,
- Fig. 6: eine vereinfachte Schnittansicht, analog Fig. 5, eines erfindungsgemäßen Ausführungsbeispiels gemäß Schnitt A von Fig. 7,
- Fig. 7: eine Unteransicht des Flanschbereiches der Anordnung gemäß Fig. 6,
- Fig. 8: eine Schnittansicht gemäß Schnitt B von Fig. 7, und
- Fig. 9: eine Schnittansicht gemäß Schnitt C von Fig. 7.

In den folgenden Ausführungsbeispielen werden gleiche Teile wie in den Fig. 2 bis 5 mit gleichen Bezugsziffern versehen, sodass auf eine nochmalige detaillierte Beschreibung verzichtet werden kann.

Das Gasturbinentriebwerk 10 gemäß Fig. 1 ist ein allgemein dargestelltes Beispiel einer Turbomaschine, bei der die Erfindung Anwendung finden kann. Das Triebwerk 10 ist in herkömmlicher Weise ausgebildet und umfasst in Strömungsrichtung hintereinander einen Lufteinlass 11, einen in einem Gehäuse umlaufenden Fan 12, einen Mitteldruckkompressor 13, einen Hochdruckkompressor 14, eine Brennkammer 15, eine Hochdruckturbine 16, eine Mitteldruckturbine 17 und eine Niederdruckturbine 18 sowie eine Abgasdüse 19, die sämtlich um eine zentrale Triebwerksachse 1 angeordnet sind.

Der Mitteldruckkompressor 13 und der Hochdruckkompressor 14 umfassen jeweils mehrere Stufen, von denen jede eine in Umfangsrichtung verlaufende Anordnung fester stationärer Leitschaufeln 20 aufweist, die allgemein als Statorschaufeln bezeichnet werden und die radial nach innen vom Kerntriebwerksgehäuse 21 in einen ringförmigen Strömungskanal durch die Kompressoren 13, 14 vorstehen. Die Kompressoren weisen weiter eine Anordnung von Kompressorlaufschaufeln 22 auf, die radial nach außen von einer drehbaren Trommel oder Scheibe 26 vorstehen, die mit Naben 27 der Hochdruckturbine 16 bzw. der Mitteldruckturbine 17 gekoppelt sind.

Die Turbinenabschnitte 16, 17, 18 weisen ähnliche Stufen auf, umfassend eine Anordnung von festen Leitschaufeln 23, die radial nach innen vom Gehäuse 21 in den ringförmigen Strömungskanal durch die Turbinen 16, 17, 18 vorstehen, und eine nachfolgende Anordnung von Turbinenrotorschaufeln 24, die nach außen von einer drehbaren Nabe 27 vorstehen. Die Kompressortrommel oder Kompressorscheibe 26 und die darauf angeordneten Schaufeln 22 sowie die Turbinenrotornabe 27 und die darauf angeordneten Turbinenrotorschaufeln 24 drehen sich im Betrieb um die Triebwerksachse 1.

Die Fig. 6 zeigt in der Schnittansicht A gemäß Fig. 7 einen fertig montierten Zustand, bei welchem der äußere Flansch 45 und der innere Flansch 46 des Brennkammerkopfes 32 sowie die Flansche 41 und 42 der äußeren Brennkammerwand 29 bzw. der inneren Brennkammerwand 30 und der äußere Flansch 43 und der innere Flansch 44 der Kopfplatte 31 mittels der Schraubenbolzen 34 und der Muttern 35 verschraubt sind. Zusätzlich zeigt die Fig. 6, dass die Kopfplatte 31 mit zumindest einem Hitzeschild 38 mittels Gewindebolzen 39 und Muttern 40 verschraubt ist.

In Fig. 8 ist in der Schnittansicht B der montierte Zustand gemäß Fig. 6 dargestellt. Die Schnittansicht der Fig. 8 ist jedoch um den Umfang versetzt angeordnet. Während der Schnitt A durch die Mittelachsen der Gewindebolzen 34 gelegt ist, ist der Schnitt gemäß Fig. 8 (Schnitt B) durch Mittelachsen von Nietausnehmungen 36 gelegt, die, wie in Fig. 7 gezeigt ist, am Umfang alternierend mit Schraubausnehmungen 37 ausgebildet sind. Bei der Schnittansicht gemäß Fig. 8 ist dargestellt, dass die Nietausnehmungen 36 sich durch den Flansch 41 der äußeren Brennkammerwand 29 und den äußeren Flansch 43 der Kopfplatte 31 bzw. den inneren Flansch 44 der Kopfplatte 31 und den inneren Flansch 42 der inneren Brennkammer 30 erstrecken. Diese Nietausnehmungen 36 sind bei dem gezeigten Schnitt nicht belegt, da, wie vorstehend erwähnt, um den Umfang nur eine geringe Anzahl an Nietverbindungen für die Vormontage verwendet werden, während die restlichen Nietausnehmungen 36 ungenutzt verbleiben. Die Fig. 8 zeigt, dass der äußere Flansch 45 und der innere Flansch 46 des Brennkammerkopfes 32 über die Flansche 41 bzw. 42 aufgeschoben ist, um an Stellen, die umfangsmäßig versetzt sind, verschraubt zu werden, so wie dies die Fig. 6 zeigt.

Die Fig. 9 zeigt einen Schnitt C gemäß Fig. 7. Dabei ist ersichtlich, dass zur Vormontage der äußere Flansch 41 der äußeren Brennkammerwand 29 und der äußere Flansch 43 der Kopfplatte 31 mittels eines Niets 33 zur Vormontage verbunden sind. In gleicher Weise sind der innere Flansch 44 der Kopfplatte 31 und der Flansch 42 der inneren Brennkammerwand 30 mittels eines Niets 33 zur Vormontage verbunden worden. Nachfolgend kann zur Endmontage, wie in Fig. 9 gezeigt, der Brennkammerkopf 32 mit seinen Ringflanschen 45 und 46 über die Niete 33 aufgeschoben werden. Da die Niete 33 als Senkniete ausgebildet sind, stören sie nicht bei der weiteren Montage und insbesondere nicht beim Aufschieben der Flansche 45, 46 des Brennkammerkopfes 32.

### Bezugszeichenliste:

- 1: Triebwerksachse
- 10: Gasturbinentriebwerk / Kerntriebwerk
- 11: Lufteinlass
- 12: Fan
- 13: Mitteldruckkompressor (Verdichter)
- 14: Hochdruckkompressor
- 15: Brennkammer
- 16: Hochdruckturbine
- 17: Mitteldruckturbine
- 18: Niederdruckturbine
- 19: Abgasdüse
- 20: Leitschaufeln
- 21: Kerntriebwerksgehäuse
- 22: Kompressorlaufschaufeln
- 23: Leitschaufeln
- 24: Turbinenrotorschaufeln
- 25: Nebenstromkanal
- 26: Kompressortrommel oder -scheibe
- 27: Turbinenrotornabe
- 28: Auslasskonus
- 29: Äußere Brennkammerwand
- 30: Innere Brennkammerwand
- 31: Kopfplatte
- 32: Brennkammerkopf
- 33: Niet
- 34: Schraubenbolzen
- 35: Mutter
- 36: Nietausnehmung
- 37: Schraubausnehmung
- 38: Hitzeschild
- 39: Gewindebolzen
- 40: Mutter
- 41: Äußerer Flansch
- 42: Innerer Flansch
- 43: Äußerer Flansch
- 44: Innerer Flansch
- 45: Äußerer Flansch
- 46: Innerer Flansch
- 47: Aussparung
- 48: Gewindebolzen
- 49: Mutter

## Patentansprüche

1. Verfahren zur Montage einer Brennkammer (15) eines Gasturbinentriebwerks, wobei eine ringförmige äußere Brennkammerwand (29) und eine ringförmige innere Brennkammerwand (30) zueinander in Position gebracht und mit einer Kopfplatte (31) verbunden werden und wobei nachfolgend ein Brennkammerkopf (32) montiert wird, **dadurch gekennzeichnet, dass** die Kopfplatte (31) mittels am Umfang verteilt angeordneter Niete (33) mit der äußeren Brennkammerwand (29) und der inneren Brennkammerwand (30) verbunden wird und dass nachfolgend der Brennkammerkopf (32) in Position gebracht und mittels Schraubenbolzen (34) und Muttern (35) mit der mittels der Niete (33) vormontierten Anordnung der Kopfplatte (31), der äußeren Brennkammerwand (29) und der inneren Brennkammerwand (30) verschraubt wird.

2. Verfahren nach Anspruch 1, **dadurch gekennzeichnet, dass** die äußere Brennkammerwand (29), die innere Brennkammerwand (30) und die Kopfplatte (31) vor der Montage mit einer Vielzahl von um den Umfang verteilt angeordneten, im montierten Zustand miteinander fluchtenden Nietausnehmungen (36) versehen werden.

3. Verfahren nach Anspruch 2, **dadurch gekennzeichnet, dass** die Nietausnehmungen (36) als kreisrunde Löcher oder als Langlöcher ausgebildet werden.

4. Verfahren nach Anspruch 2 oder 3, **dadurch gekennzeichnet, dass** die Vernietung nur an einigen der Nietausnehmungen (36) erfolgt.

5. Verfahren nach einem der Ansprüche 1 bis 4, **dadurch gekennzeichnet, dass** als Niete (33) Senkniete verwendet werden.

6. Verfahren nach einem der Ansprüche 1 bis 5, **dadurch gekennzeichnet, dass** die Niete (33) gleichmäßig am Umfang verteilt angeordnet werden.

7. Verfahren nach einem der Ansprüche 2 bis 6, **dadurch gekennzeichnet, dass** der Brennkammerkopf (32) mit einer Vielzahl von Schraubausnehmungen (37) versehen wird, welche im montierten Zustand mit Schraubausnehmungen der äußeren Brennkammerwand (29), der inneren Brennkammerwand (30) und der Kopfplatte (31) fluchten.

8. Verfahren nach einem der Ansprüche 1 bis 7, **dadurch gekennzeichnet, dass** vor der Montage der Kopfplatte (31) an dieser zumindest ein Hitzeschild (38) mittels Gewindebolzen (39) und Muttern (40) befestigt wird.

9. Verfahren nach einem der Ansprüche 1 bis 8, **dadurch gekennzeichnet, dass** um den Umfang verteilt Schraubausnehmungen (37) und Nietausnehmungen (36) alternierend angebracht werden.

10. Verfahren nach einem der Ansprüche 1 bis 9, **dadurch gekennzeichnet, dass** die äußere Brennkammerwand (29) und/oder die innere Brennkammerwand (30) und/oder die Kopfplatte (31) und/oder der Brennkammerkopf (32) aus einem Blechmaterial gefertigt werden.

## Claims

1. Method for mounting a combustion chamber (15) of a gas-turbine engine, wherein an annular outer combustion chamber wall (29) and an annular inner combustion chamber wall (30) are brought into position relative to one another and are connected to a head plate (31), and wherein subsequently a combustion chamber head (32) is mounted, **characterized in that** the head plate (31) is connected to the outer combustion chamber wall (29) and to the inner combustion chamber wall (30) by means of circumferentially distributed rivets (33) and that subsequently the combustion chamber head (32) is bought into position and bolted by means of threaded bolts (34) and nuts (35) to the arrangement of the head plate (31), the outer combustion chamber wall (29) and the inner combustion chamber wall (30), with said arrangement being premounted by means of the rivets (33).

2. Method in accordance with Claim 1, **characterized in that**, prior to mounting, the outer combustion chamber wall (29), the inner combustion chamber wall (30) and the head plate (31) are provided with a plurality of circumferentially distributed rivet recesses (36) that align with one another in the mounted state.

3. Method in accordance with Claim 2, **characterized in that** the rivet recesses (36) are designed as circular holes or as elongated holes.

4. Method in accordance with Claim 2 or 3, **characterized in that** the rivet connection is realized only at some of the rivet recesses (36).

5. Method in accordance with one of the Claims 1 to 4, **characterized in that** countersunk-head rivets are used as rivets (33).

6. Method in accordance with one of the Claims 1 to 5, **characterized in that** the rivets (33) are arranged evenly distributed around the circumference.

7. Method in accordance with one of the Claims 2 to 6, **characterized in that** the combustion chamber head (32) is provided with a plurality of screw recesses (37), which in the mounted state align with screw recesses of the outer combustion chamber wall (29), the inner combustion chamber wall (30) and the head plate (31).

8. Method in accordance with one of the Claims 1 to 7, **characterized in that**, prior to mounting the head plate (31), at least one heat shield (38) is attached to the latter by means of threaded bolts (39) and nuts (40).

9. Method in accordance with one of the Claims 1 to 8, **characterized in that** screw recesses (37) and rivet recesses (36) are arranged alternatingly around the circumference.

10. Method in accordance with one of the Claims 1 to 9, **characterized in that** the outer combustion chamber wall (29) and/ or the inner combustion chamber wall (30) and/ or the head plate (31) and/ or the combustion chamber head (32) are/ is made of a sheet metal material.

## Revendications

1. Procédé de montage d'une chambre de combustion (15) d'un moteur de turbine à gaz, sachant qu'une paroi de chambre de combustion extérieure de forme annulaire (29) et une paroi de chambre de combustion intérieure de forme annulaire (30) sont mises en position l'une par rapport à l'autre et reliées par une plaque frontale (31) et sachant qu'une tête de chambre de combustion (32) est ensuite montée, **caractérisé en ce que** la plaque frontale (31) est reliée à ladite paroi de chambre de combustion extérieure (29) et à ladite paroi de chambre de combustion intérieure (30) par des rivets (33) répartis sur la circonférence et que la tête de chambre de combustion (32) est mise ensuite en position et vissée à l'agencement de la plaque frontale (31), la paroi de chambre de combustion extérieure (29) et la paroi de chambre de combustion intérieure (30) au moyen de boulons filetés (34) et d'écrous (35), ledit agencement étant prémonté au moyen de rivets (33).

2. Procédé selon la revendication n° 1, **caractérisé en ce que** la paroi de chambre de combustion extérieure (29), la paroi de chambre de combustion intérieure (30) et la plaque frontale (31) sont pourvues, avant le montage, d'une multitude d'évidements pour rivets (36) alignés les uns par rapport aux autres à l'état monté et répartis sur la circonférence.

3. Procédé selon la revendication n° 2, **caractérisé en ce que** les évidements pour rivets (36) sont conçus sous forme de trous circulaires ou de trous oblongs.

4. Procédé selon la revendication n° 2 ou n° 3, **caractérisé en ce que** la rivure n'a lieu que sur quelques-uns des évidements pour rivets (36).

5. Procédé selon une des revendications n° 1 à n° 4, **caractérisé en ce que** sont utilisés comme rivets (33) des rivets à tête noyée.

6. Procédé selon une des revendications n° 1 à n° 5, **caractérisé en ce que** les rivets (33) sont répartis uniformément sur la circonférence.

7. Procédé selon une des revendications n° 2 à n° 6, **caractérisé en ce que** la tête de chambre de combustion (32) est pourvue d'une multitude d'évidements pour vis (37) qui sont alignés à l'état monté avec les évidements pour vis de la paroi de chambre de combustion extérieure (29), de la paroi de chambre de combustion intérieure (30) et de la plaque frontale (31).

8. Procédé selon une des revendications n° 1 à n° 7, **caractérisé en ce qu'**avant le montage de la plaque frontale (31), au moins un écran thermique (38) est fixé à celle-ci au moyen de boulons filetés (39) et d'écrous (40).

9. Procédé selon une des revendications n° 1 à n° 8, **caractérisé en ce que** sont disposés en alternance, répartis sur la conférence, des évidements pour vis (37) et des évidements pour rivets (36).

10. Procédé selon une des revendications n° 1 à n° 9, **caractérisé en ce que** la paroi de chambre de combustion extérieure (29) et/ ou la paroi de chambre de combustion intérieure (30) et/ ou la plaque frontale (31) et/ ou la tête de chambre de combustion (32) sont (est) fabriquée(s) d'un matériau de tôle.
